# FASCICULE DE BREVET EUROPEEN

(11) **EP 4 226 650 B1**
(45) Date de publication et mention de la délivrance du brevet: **13.08.2025**
(21) Numéro de dépôt: 21807171.0
(22) Date de dépôt: 12.10.2021
(51) Int. Cl.: H04R 3/00

(54) **DISPOSITIF DE TRAITEMENT D'UN SIGNAL, SYSTEME AUDIO, ENCEINTES ACOUSTIQUES, RESONATEUR ACOUSTIQUE, ET PORTE SONORISEE DE VEHICULE ASSOCIES**
VORRICHTUNG ZUR VERARBEITUNG EINES SIGNALS, AUDIOSYSTEM, LAUTSPRECHER, AKUSTISCHER RESONATOR UND DAMIT AUSGESTATTETE FAHRZEUGTÜR
DEVICE FOR PROCESSING A SIGNAL, AUDIO SYSTEM, LOUDSPEAKERS, ACOUSTIC RESONATOR, AND VEHICLE DOOR, EQUIPPED FOR SOUND, ASSOCIATED THEREWITH

(30) Priorité: 12.10.2020 FR 2010426
(43) Date de publication de la demande: 16.08.2023
(73) Titulaire: FOCAL JMLab, 42350 La Talaudière (FR)
(72) Inventeur: POTRON, Alexis, 42100 Saint Etienne (FR)
(74) Mandataire: Ipsilon Lyon
(86) Numéro de dépôt international: PCT/FR2021/051771
(87) Numéro de publication internationale: WO 2022/079384

(56) Documents cités:
- EP-A1- 3 637 792
- US-A1- 2018 014 121
- US-A1- 2020 099 355
- US-B2- 10 104 473

## Description

### Domaine technique

L'invention se rapporte au domaine des dispositifs de traitement sonore, c'est-à-dire des dispositifs générant un signal analogique ou numérique de sortie, conçu pour alimenter un haut-parleur à partir d'un signal analogique ou numérique d'entrée.

En particulier, l'invention porte sur un dispositif de traitement d'un signal analogique ou numérique permettant de limiter les non-linéarités du haut-parleur auquel il est associé. Plus précisément, l'invention permet avantageusement de réduire les distorsions sonores du haut-parleur tout en conservant une grande amplitude d'intensité sonore.

L'invention intègre la charge acoustique vue par le haut-parleur et trouve une multitude d'applications, dont l'utilisation du haut-parleur dans des enceintes et résonateurs acoustiques simples ou complexes. L'invention trouve par exemple une application particulièrement avantageuse pour sonoriser une portière de véhicule nécessitant des haut-parleurs toujours plus petits et plus légers.

### Technique antérieure

Par définition, un haut-parleur est un dispositif permettant de transformer un signal électrique en ondes acoustiques. Pour ce faire, le moteur d'un haut-parleur est classiquement constitué d'un aimant permanent et d'une bobine, mobile à l'intérieur du champ de l'aimant. Le signal électrique présent aux bornes du haut-parleur est converti en un courant électrique qui parcourt la bobine. Sous l'effet de ce courant, la bobine est mise en mouvement et transmet cette force motrice à une membrane qui engendre à son tour une onde de compression dans l'air qui l'entoure.

Dans un régime linéaire, pour une fréquence donnée, l'accélération de la bobine est proportionnelle au courant qui la traverse. Cependant, plus le courant circulant dans la bobine a une forte intensité, plus le haut-parleur présente des non-linéarités entrainant des distorsions potentiellement audibles du son produit par le haut-parleur.

Les non-linéarités peuvent provenir notamment du manque d'uniformité du champ magnétique dans lequel baigne la bobine. En effet, plus le courant électrique circulant dans la bobine est intense, plus celle-ci aura une grande amplitude de déplacement, allant jusqu'à partiellement sortir de la zone où le champ magnétique de l'aimant est uniforme.

Les non-linéarités peuvent également provenir des suspensions mécaniques du haut-parleur. En effet, pour de grandes amplitudes de déplacement, la raideur de ces suspensions ne reste pas constante.

Les non-linéarités peuvent encore provenir de la charge acoustique du haut-parleur et être dues par exemple à la présence de vibrations ou de courts-circuits acoustiques au niveau de la charge acoustique vue par le haut-parleur.

Il est possible de repousser l'apparition de ces non-linéarités en augmentant les dimensions du haut-parleur. Cependant, il existe un réel besoin de miniaturisation des haut-parleurs pour sonoriser des surfaces de plus en plus légères et compactes. Par exemple, les constructeurs automobiles souhaitent réduire au maximum les dimensions et le poids des véhicules pour minimiser la consommation de carburant. Pour ce faire, il est recherché d'intégrer des haut-parleurs de faibles dimensions, c'est-à-dire des haut-parleurs dont le diamètre de la membrane est inférieur à 10 cm. Un compromis est donc réalisé entre la qualité du son et l'espace laissé disponible pour le haut-parleur.

En outre, pour obtenir un son de qualité avec un haut-parleur de faibles dimensions, il est connu de limiter le signal analogique en fréquence et/ou en amplitude via l'utilisation de filtres ou de compresseurs et/ou limiteurs. Cette solution a pour effet de limiter le niveau sonore maximum émis par le haut-parleur.

Il existe également des systèmes permettant d'agir sur le signal analogique de commande du haut-parleur pour compenser les distorsions sonores liées aux non-linéarités du haut-parleur. De tels système nécessitent de déterminer les caractéristiques du haut-parleur et de son environnement de fonctionnement afin de créer un modèle mathématique permettant d'estimer les distorsions risquant d'apparaitre sur le haut-parleur en fonction du signal analogique appliqué au haut-parleur.

Par exemple, le document US 2017/0019732 décrit un dispositif de traitement **300** schématisé sur la figure 1 de l'état de la technique. Ce dispositif de traitement **300** reçoit un signal analogique d'entrée **Si** et fournit un signal analogique de sortie **So** pour alimenter un haut-parleur **13** par l'intermédiaire d'un amplificateur **18.** Le dispositif de traitement **300** comporte un module d'estimation **310** des déplacements attendus **Da** de la membrane du haut-parleur **13** en fonction du signal analogique d'entrée **Si.** A partir de ces déplacements attendus **Da,** un module **320** détermine le signal **So** à transmettre au haut-parleur **13** pour obtenir les déplacements attendus **Da,** compte tenu des non-linéarités du haut-parleur **13.**

Pour ce faire, le module **320** utilise un modèle mathématique prenant en compte les non-linéarités d'un haut-parleur et permettant de modifier, en temps réel, le signal analogique de commande du haut-parleur pour produire un son présentant des distorsions réduites en limitant la fréquence et/ou l'intensité du signal analogique uniquement lorsque le modèle mathématique indique que des distorsions risquent d'apparaitre sur le haut-parleur.

Ce système de contrôle permet effectivement de limiter les distorsions du haut-parleur et de conserver le volume sonore tant que les signaux électriques adressés au haut-parleur ne risquent pas de l'endommager. En revanche, lorsque le modèle mathématique détecte un risque d'endommagement d'origine électrique et/ou mécanique du haut-parleur, le signal électrique envoyé au haut-parleur est bridé et présente une limite haute d'amplitude sonore, au-delà de laquelle l'utilisateur ne peut plus augmenter le volume sonore, même en appliquant une commande plus importante. Le document US1010473 B2, décrit un dispositif de traitement d'un signal d'entrée, générant un signal de sortie conçu pour alimenter un haut-parleur par l'intermédiaire d'un amplificateur, ledit dispositif comportant une ligne de traitement comprenant : un module d'estimation des déplacements attendus du haut-parleur en fonction du signal d'entrée; et un module de détermination d'un signal de commande adaptatif à transmettre au haut-parleur, c'est-à-dire un signal déterminé numériquement à partir d'un déplacement attendu de la membrane; au moins une ligne de transmission du signal d'entrée délivrant au moins un signal de commande non adaptatif, c'est-à-dire un signal provenant directement ou indirectement du signal d'entrée; et un sommateur délivrant le signal de sortie en réalisant la somme du signal de commande adaptatif et de l'au moins un signal de commande non adaptatif, le module de détermination étant configuré pour résoudre un système d'équations différentielles couplées visant à déterminer le signal à transmettre au haut-parleur pour obtenir le déplacement attendu de la membrane, le système d'équations différentielles couplées représentant le haut-parleur, considéré comme transducteur non linéaire.

Le problème technique que propose de résoudre l'invention est de mettre en œuvre un système de contrôle d'un haut-parleur permettant de limiter les distorsions tout en conservant une plus grande liberté de commande par l'utilisateur.

### Résumé de l'invention

Pour répondre à ce problème technique, l'invention propose selon la revendication 1, de traiter une partie seulement du signal d'entrée, en utilisant un module d'estimation des déplacements attendus et un module de détermination du signal de commande à appliquer pour obtenir des déplacements proches des déplacements attendus, et de ne pas traiter la partie restante du signal d'entrée.

Pour commander le haut-parleur, la partie non traitée est ajoutée à la partie traitée pour former le signal de sortie.

Ainsi, si le module de détermination détecte que le haut-parleur risque de provoquer des distorsions pour un signal d'entrée donné, la portion du signal passant par le module de détermination sera potentiellement bridée, mais l'utilisateur pourra toujours augmenter le volume sonore car au moins une portion du signal amplifié ne sera pas bridée.

L'invention permet donc d'accroitre la liberté de commande de l'utilisateur, car celui-ci pourra bénéficier d'un son sans distorsion tant qu'il maintient le niveau sonore en dessous de la limite imposée par le module de détermination, mais il aura également la possibilité de continuer d'augmenter le niveau sonore s'il le désire. Pour ce faire, l'utilisateur devra cependant accepter un risque de distorsion plus élevée, car le signal proviendra alors de la portion non-traitée du signal.

En d'autres termes, selon un premier aspect, l'invention concerne un dispositif de traitement d'un signal d'entrée, générant un signal de sortie conçu pour alimenter un haut-parleur directement ou indirectement par l'intermédiaire d'un amplificateur, ledit dispositif comportant une ligne de traitement comprenant :
un module d'estimation des déplacements attendus du haut-parleur en fonction du signal d'entrée ; et
un module de détermination d'un signal de commande adaptatif à transmettre au haut-parleur, c'est-à-dire un signal déterminé numériquement à partir d'un déplacement attendu de la membrane.

L'invention est caractérisée en ce que le dispositif de traitement comporte en outre :
au moins une ligne de transmission du signal d'entrée délivrant au moins un signal de commande non adaptatif, c'est-à-dire un signal provenant directement ou indirectement du signal d'entrée ; et
un sommateur délivrant le signal de sortie en réalisant la somme du signal de commande adaptatif et de l'au moins un signal de commande non adaptatif.

Le module de détermination est par exemple configuré pour résoudre un système d'équations différentielles couplées visant à déterminer le signal à transmettre au haut-parleur pour obtenir le déplacement attendu de la membrane, le système d'équations différentielles couplées représentant le haut-parleur, considéré comme transducteur non linéaire, et l'environnement du haut-parleur.

Au sens de l'invention, un haut-parleur présente des caractéristiques et une géométrie. Les caractéristiques sont des grandeurs physiques telles que la masse de l'équipage mobile, la résistance mécanique ou encore la compliance des suspensions du haut-parleur. La géométrie du haut-parleur peut correspondre aux côtes mécaniques, comme la surface rayonnante de sa membrane. Selon les caractéristiques et la géométrie prises en compte, les équations résultantes peuvent être linéaires ou non-linéaires.

Les équations différentielles couplées sont résolues en fonction des déplacements attendus de la membrane du haut-parleur associé au dispositif de l'invention. Pour ce faire, le module d'estimation détermine le déplacement attendu de la membrane en fonction du signal d'entrée. Pour un exemple très simplifié, si le signal d'entrée correspond à un signal sinusoïdal avec une fréquence de 440Hz, le déplacement attendu de la membrane est sinusoïdal, de même fréquence, et le signal sonore attendu créé par le haut-parleur correspond à la note musicale « La », exempte de distorsion. En fonction de l'amplitude recherchée de cette réponse sonore, les non-linéarités du haut-parleur peuvent dégrader la qualité de la réponse sonore.

Pour limiter ce phénomène, la résolution du système d'équations différentielles couplées vise à déterminer quel signal électrique réel doit être transmis au haut-parleur pour obtenir le déplacement attendu de la membrane, et donc la réponse sonore attendue.

Le signal de commande adaptatif est ainsi généré suite à la résolution système d'équations différentielles couplées du module de détermination. Si le signal de commande attendu est analogique, ce signal de commande est classiquement obtenu par un convertisseur numérique/analogique après une résolution numérique du système d'équations différentielles couplées.

De préférence, la fréquence d'échantillonnage de génération du signal de commande adaptatif est choisie la plus grande possible tout en restant calibrée sur la vitesse de résolution des équations différentielles couplées, de sorte à limiter les distorsions introduites par la conversion numérique/analogique.

En outre, pour obtenir une modélisation précise du haut-parleur dans son environnement, le système d'équations différentielles couplées intègre préférentiellement des paramètres représentant le haut-parleur, considéré comme transducteur non linéaire, et les paramètres de l'environnement du haut-parleur, typiquement sa charge acoustique. Pour prendre en compte les paramètres non-linéaires du haut-parleur, le système d'équations différentielles couplées intègre préférentiellement la définition géométrique et les caractéristiques linéaires et non linéaires du haut-parleur. Pour prendre en compte les paramètres de l'environnement du haut-parleur, le système d'équations différentielles couplées intègre préférentiellement la définition géométrique et les caractéristiques de l'environnement, éventuellement estimées à partir d'hypothèses sur les variations de flux d'air au niveau du haut-parleur et dans son environnement.

Dans un premier exemple, le haut-parleur est intégré dans une enceinte acoustique comportant un caisson arrière, le module de détermination peut être configuré pour résoudre un système d'équations différentielles couplées représentant :
- la définition géométrique et les caractéristiques du haut-parleur ; et
- les dimensions du caisson.

Typiquement l'enceinte acoustique peut comporter un caisson dont le volume est clos, le caisson est alors monté à l'arrière d'un haut-parleur de sorte à former sa charge acoustique.

Dans un deuxième exemple, le haut-parleur est intégré dans une enceinte acoustique comportant un caisson arrière et au moins un évent, le module de détermination peut alors être configuré pour résoudre un système d'équations différentielles couplées représentant :
- la définition géométrique et les caractéristiques du haut-parleur ;
- les dimensions du caisson ; et
- les caractéristiques de l'au moins un évent.

Dans un troisième exemple, le haut-parleur est intégré dans une enceinte acoustique comportant un caisson arrière et au moins un radiateur, le module de détermination peut alors être configuré pour résoudre un système d'équations différentielles couplées représentant :
- la définition géométrique et les caractéristiques du haut-parleur ;
- les dimensions du caisson ; et
- les caractéristiques de l'au moins un radiateur.

Dans un quatrième exemple, le haut-parleur est intégré dans un résonateur acoustique comportant au moins deux caissons communiquant par au moins un évent et/ou au moins un pont acoustique. Le module de détermination peut alors être configuré pour résoudre un système d'équations différentielles couplées représentant :
- la définition géométrique et les caractéristiques du haut-parleur ;
- les dimensions de chaque caisson ; et
- les caractéristiques de l'au moins un évent et/ou au moins un pont acoustique.

Dans un cinquième exemple, le haut-parleur est intégré dans une portière de véhicule, le module de détermination peut être configuré pour résoudre un système d'équations différentielles couplées représentant :
la définition géométrique et les caractéristiques du haut-parleur ;
les caractéristiques du panneau de porte ;
les dimensions des différents volumes de la portière : le volume du caisson intégrant le haut-parleur et le volume périphérique formé entre une face avant dudit caisson et le panneau de porte ; et
les caractéristiques des ponts acoustiques entre ces volumes de la portière, les ponts acoustiques étant constitués par au moins une feuille d'étanchéité et d'éventuels courts-circuits acoustiques.

En outre, le module de détermination reçoit préférentiellement des mesures de paramètres de fonctionnement du haut-parleur, de sorte que le système d'équations différentielles couplées du module de détermination intègre également l'évolution des paramètres du haut-parleur au cours du temps. En effet, les paramètres du haut-parleur sont amenés à évoluer au cours du temps d'utilisation du haut-parleur. Par exemple, l'impédance augmente avec l'échauffement de la bobine, tout comme la souplesse des suspensions. Afin de prendre en compte cette évolution, le dispositif inclut, par exemple, une boucle de contre-réaction avec prélèvement des informations de tension et de courant au niveau du haut-parleur et le système d'équations différentielles couplées peut être résolu en temps réel en prenant en compte ces informations de sorte à améliorer la précision de génération du signal de commande adaptatif.

Bien que le signal de commande adaptatif soit conçu numériquement et sur mesure, des traitements numériques et/ou analogiques peuvent être réalisés dans la ligne de traitement. De même, le signal d'entrée peut subir des opérations de pré-traitement avant de fournir le signal de commande non adaptatif.

Selon un mode de réalisation, la ligne de traitement comporte un filtre passe-bas et une ligne de transmission du signal d'entrée comporte un filtre passe-haut. Autrement dit, le signal d'entrée peut être séparé en deux composantes fréquentielles : les fréquences hautes, qui ne sont pas modifiées, et les fréquences basses qui sont modifiées par le dispositif.

Ce mode de réalisation est issu d'une observation selon laquelle ce sont les fréquences basses qui subissent le plus les distorsions. Ainsi, concentrer le traitement sur les fréquences basses permet de réduire le temps de traitement et la mémoire utilisée car le traitement des signaux hautes fréquences nécessite une fréquence d'échantillonnage et un temps de traitement beaucoup plus importants.

De préférence, le dispositif de traitement comporte deux lignes de transmission du signal d'entrée délivrant deux signaux de commande non adaptatifs :
une première ligne de transmission comportant le filtre passe-haut ; et
une seconde ligne de transmission comportant un filtre passe-bas.

Ce mode de réalisation permet de transmettre également une partie non traitée en basse fréquence.

La répartition du signal d'entrée entre les différentes lignes peut être modulée en fonction des besoins. Pour ce faire, la ligne de traitement et l'au moins une ligne de transmission comportent préférentiellement un pondérateur permettant de maitriser la fraction de signal adressée.

En outre, bien que les lignes de transmission permettent à l'utilisateur d'augmenter le volume sonore au-delà des conditions de limitation imposées par le module de détermination pour limiter les distorsions du haut-parleur, l'augmentation du volume par l'utilisateur peut conduire le haut-parleur dans une zone de fonctionnement qui risque de le dégrader.

Pour protéger le haut-parleur, l'au moins une ligne de transmission et/ou ladite ligne de traitement comportent un compresseur et/ou limiteur configuré pour brider le signal de commande s'il dépasse un seuil de dégradation du haut-parleur.

En outre, un compresseur et/ou limiteur peut également être placé sur la ligne de traitement pour filtrer les solutions non réalistes sur lesquelles peut converger ledit module de détermination.

Par ailleurs, il existe plusieurs implémentations possibles du dispositif de traitement dans lesquelles le haut-parleur peut être commandé en tension ou en courant sans modifier l'objet de l'invention. De préférence, le module d'estimation est commandé en tension pour estimer les déplacements attendus. Ainsi, lorsque le signal de sortie correspond à un signal en courant, le module d'estimation est connecté sur la tension du signal d'entrée alors que l'au moins une ligne de transmission est connectée sur une modélisation du courant parcourant la bobine, le module de détermination étant configuré pour déterminer un signal de commande adaptatif en courant.

L'estimation du courant traversant la bobine repose sur la modélisation linéaire du haut-parleur et sur la connaissance de la tension d'entrée.

Dans un mode de réalisation particulier, le signal d'entrée et/ou le signal de sortie est un signal analogique. En variante, le signal d'entrée et/ou le signal de sortie est un signal numérique.

Selon un deuxième aspect, l'invention porte également sur un système audio intégrant un dispositif de traitement selon le premier aspect de l'invention, générant un signal de sortie à partir d'un signal d'entrée, et un haut-parleur connecté au signal de sortie par l'intermédiaire d'un amplificateur.

Selon un troisième aspect, l'invention porte sur le traitement des informations de tension aux bornes du haut-parleur et des informations de courant circulant dans la bobine. Ceci permet d'intégrer au dispositif de traitement du haut-parleur l'évolution de ses caractéristiques électriques et/ou mécaniques au cours du fonctionnement.

Selon un quatrième aspect, l'invention concerne une enceinte acoustique intégrant un système audio selon le deuxième aspect de l'invention. L'enceinte acoustique peut comporter au moins un évent et/ou au moins un radiateur.

Selon un cinquième aspect, l'invention concerne un résonateur acoustique comportant au moins deux caissons communiquant par au moins un évent et/ou au moins un pont acoustique, ledit résonateur intégrant un système audio selon le deuxième aspect de l'invention.

Selon un sixième aspect, l'invention concerne une portière sonorisée de véhicule intégrant un système audio selon le deuxième aspect de l'invention.

### Description sommaire des figures

D'autres avantages et caractéristiques de l'invention apparaitront à la lecture de la description suivante, donnée à titre d'exemple illustratif et non limitatif en référence aux figures annexées suivantes.
[Fig1] La figure 1 est une représentation schématique d'un système audio intégrant un dispositif de traitement de l'état de la technique ;
[Fig2] La figure 2 est une représentation schématique d'un système audio intégrant un dispositif de traitement selon un premier mode de réalisation de l'invention ;
[Fig3] La figure 3 est une représentation schématique d'un système audio intégrant un dispositif de traitement selon un deuxième mode de réalisation de l'invention ;
[Fig4] La figure 4 est une représentation schématique d'un système audio intégrant un dispositif de traitement selon un troisième mode de réalisation de l'invention ;
[Fig5] La figure 5 est une représentation schématique d'un système audio intégrant un dispositif de traitement selon un quatrième mode de réalisation de l'invention ;
[Fig6] La figure 6 est une représentation schématique d'un système audio intégrant un dispositif de traitement selon un cinquième mode de réalisation de l'invention ;
[Fig7] La figure 7 est une représentation schématique d'un système audio intégrant un dispositif de traitement selon un sixième mode de réalisation de l'invention ;
[Fig8] La figure 8 est une représentation schématique des opérations réalisées par le module de prise en comptes des paramètres du haut-parleur en temps réel selon le sixième mode de réalisation de l'invention ;
[Fig9] La figure 9 est une représentation schématique d'une enceinte acoustique présentant un caisson clos incluant un haut-parleur selon un mode de réalisation de l'invention ;
[Fig10] La figure 10 est une représentation schématique d'une enceinte acoustique comportant un évent et incluant un haut-parleur selon un mode de réalisation de l'invention ;
[Fig11] La figure 11 est une représentation schématique d'une enceinte acoustique comportant un radiateur et incluant un haut-parleur selon un mode de réalisation de l'invention ;
[Fig12] La figure 12 est une représentation schématique d'un résonateur acoustique formé de plusieurs caissons communiquant par des évents et/ou des ponts acoustiques et incluant un haut-parleur selon un mode de réalisation de l'invention ;
[Fig13] La figure 13 est une représentation schématique d'une portière de véhicule incluant un haut-parleur ; et
[Fig14] La figure 14 illustre des courbes comparatives d'évolution des déplacements de la membrane du haut-parleur de la figure 1 en présence ou non du dispositif de traitement de l'invention.

### Manières possibles de réaliser l'invention

Dans toute la description qui suit et en l'absence de précisions supplémentaires, un signal peut correspondre à un signal analogique ou numérique. Un exemple est notamment présenté avec un signal d'entrée analogique.

Tel qu'illustré sur la figure 2, l'invention porte sur un dispositif de traitement **30a** dans lequel un signal d'entrée **Si** est réparti entre deux lignes distinctes : une ligne de transmission **L1** et une ligne de traitement **Lt.** La ligne de traitement **Lt** comporte un module d'estimation **31** des déplacements attendus **Da** de la membrane d'un haut-parleur **13** en fonction du signal d'entrée **Si,** ainsi qu'un module de détermination **32** du signal de commande adaptatif **CmdA** à transmettre au haut-parleur **13** pour approcher au mieux les déplacements attendus **Da,** tout en prenant en compte les non-linéarités du haut-parleur **13.**

La ligne de traitement **Lt** permet ainsi d'obtenir un signal de commande adaptatif **CmdA** alors que la ligne de transmission **L1** permet d'obtenir un signal de commande **Cmd1** non adaptatif. Ces deux signaux de commande **Cmd1 et CmdA** sont associés à un sommateur **14** de sorte à obtenir le signal de sortie **So.** De manière classique, ce signal de sortie **So** est conçu pour alimenter le haut-parleur **13,** par exemple par l'intermédiaire d'un amplificateur **18.**

De préférence, pour limiter les contraintes de calcul du signal de commande adaptatif **CmdA,** un filtre passe-bas **16** est appliqué sur la ligne de traitement **Lt** de sorte que seules les basses fréquences du signal d'entrée **Si** soient traitées par la ligne de traitement **Lt.** Dans ce mode de réalisation, la ligne de transmission **L1** comporte un filtre passe-haut **15,** pour transmettre uniquement les hautes fréquences sans traitements. Ainsi, dans l'exemple de la figure 2, le signal de sortie So est constitué de la partie haute du spectre fréquentiel du signal d'entrée **Si,** qui ne comporte aucun traitement et de la partie basse du spectre fréquentiel, entièrement créé par le module de détermination **32** pour limiter les défauts de non linéarité du haut-parleur **13** dans les basses fréquences.

En variante, tel qu'illustré sur la figure 3, une partie des basses fréquences peut également être transmise par une seconde ligne de transmission **L2.** Ainsi, la seconde ligne de transmission **L2** délivre un signal de commande non-adaptatif **Cmd2** en passant par un filtre passe-bas **17.** De préférence, les différentes lignes de transmission **L1-L2** et de traitement **Lt** comportent des pondérateurs **α, β** ou **γ** du signal d'entrée **Si.** Par exemple, chacune de ces pondérations **α, β** ou **γ** peut être comprise entre 0 et 1.

Tel qu'illustré sur la figure 3, le pondérateur **γ** ainsi que le filtre passe-bas **16** de la ligne de traitement **Lt** peuvent être placés avant le module d'estimation **31** des déplacements attendus **Da.** En variante, tel qu'illustré sur la figure 4, il est possible d'estimer les déplacements attendus **Da** avant d'appliquer la pondération y et le filtre passe-bas **16** de la ligne de traitement **Lt.**

En outre, au moins une ligne de transmission **L1-L2** peut intégrer un compresseur et/ou limiteur **21** de sorte à brider le signal de commande correspondant s'il dépasse une valeur seuil de dégradation du haut-parleur. De même, la ligne de traitement **Lt** peut également intégrer un compresseur et/ou limiteur **11** de sorte à limiter les déplacements à des valeurs réalistes, tel qu'illustré sur la figure 4.

En outre, le module de détermination **32** peut éventuellement conduire à délivrer des signaux électriques dépassant une valeur seuil de dégradation du haut-parleur **13** et un compresseur et/ou limiteur **10** peut être disposé pour brider le signal électrique issu du module de détermination **32.**

Sur les figures 3 et 4, la ligne de transmission **L2** ainsi que la ligne de traitement **Lt** présentent des filtre passe-bas **16** et **17** et des compresseurs et/ou limiteurs **11** et **21.** Pour limiter le nombre de composants, il est possible de mutualiser les filtres passe-bas **16** et **17** en un filtre passe-bas **17'** ainsi que les compresseurs et/ou limiteurs **11** et **21** en un compresseur et/ou limiteur **21'.** Ainsi, après le filtre passe-bas **17'** et le compresseur et/ou limiteur **21'** de la figure 5, le dispositif de traitement **30d** comporte une ligne de transmission **L2'** intégrant uniquement le pondérateur réglant le gain **β** et, en parallèle de cette ligne de transmission **L2',** la ligne de traitement **Lt.** Tel que décrit précédemment en référence aux autres modes de réalisation, cette ligne de traitement **Lt** comporte : le pondérateur réglant le gain γ, puis le module d'estimation **31,** un autre compresseur et/ou limiteur **11,** le module de détermination **32** ainsi que le compresseur limiteur **10** configuré pour protéger électriquement le haut-parleur **13.**

Par ailleurs, le haut-parleur **13** peut être commandé en courant ou en tension, si bien que les dispositifs de traitement **30a-30e** des figures 2 à 6 peuvent être utilisés pour délivrer un signal de sortie So en courant ou en tension.

De préférence, lorsqu'il est attendu d'obtenir un signal de sortie **So** en courant, le module d'estimation **31** est tout de même connecté à l'information de tension du signal d'entrée Si. En effet, un tel module d'estimation **31** est plus simple à réaliser sur la base de l'estimation de la tension.

Quelle que soit l'entrée du module d'estimation **31,** les déplacements attendus **Da** sont exprimés classiquement en unité de distance et le module de détermination **32** peut tout aussi bien être configuré pour fournir un signal de commande adaptatif **CmdA** en courant ou en tension.

Dans l'exemple de la figure 6, le signal d'entrée **Si** injecté est une tension **Si(t)** pour la ligne de traitement **Lt** et un courant **Si(c)** pour les deux lignes de transmission **L1** et **L2.** Le module de détermination **32** est configuré pour fournir un signal de commande adaptatif **CmdA(c)** en courant. Pour ce faire, le signal **Si(t)** peut être directement prélevé sur le signal d'entrée et le signal **Si(c)** peut être issu d'une modélisation et être calculé par le module d'estimation du courant attendu **34.**

La figure 7 représente la prise en compte en temps réel des modifications des paramètres électriques et/ou mécaniques du haut-parleur **13** en cours de fonctionnement. Pour ce faire, les valeurs instantanées de tension **Uhp** aux bornes du haut-parleur et de courant **Ihp** circulant dans la bobine sont adressées au module **35** d'ajustement des paramètres électriques et/ou mécaniques du haut-parleur. Ces derniers sont manipulés par le bloc de détermination **32** de commande de signal adaptatif **CmdA(c).**

Bien entendu, il est possible de combiner ces différents modes de réalisation en fonction des besoins de l'application. Par exemple, il est possible de combiner les modes de réalisation des figures 5 et 6, c'est-à-dire en mutualisant les deux filtres passe-bas **16** et **17** ainsi que les compresseur et/ou limiteur **11** et **21** de la figure 6, tel que réalisé sur la figure 5, tout en utilisant un module d'estimation **31** prenant en compte la tension du signal d'entrée **Si(t)** alors que les lignes de transmission **L1-L2'** prennent en compte une modélisation du courant parcourant la bobine **Si(c).** En effet, la transformation opérée dans le module d'estimation **31** permet de s'affranchir du type d'unité utilisé pour la ligne de traitement **Lt.**

De même, sur les figures 2 à 6, il est possible d'intégrer le module **35** d'ajustement des paramètres électriques et/ou mécaniques du haut-parleur **13** entre le haut-parleur **13** et le module **32** de détermination des signaux de commande adaptatifs **CmdA, CmdA(c),** tel qu'illustré sur la figure 7.

Quelle que soit la topologie du dispositif de traitement **30a-30f,** le module de détermination **32** est configuré pour résoudre un système d'équations différentielles couplées représentant les non-linéarités du haut-parleur **13** et les caractéristiques de l'environnement du haut-parleur **13.**

La figure 8 détaille le principe de traitement par le module **35** des valeurs instantanées de tension **Uhp** et de courant **Ihp** au niveau du haut-parleur **13.** En pratique, les valeurs instantanées de tension **Uhp** et de courant **Ihp** sont relevées pendant une période d'observation donnée. De préférence, le nombre de points relevés est égal à une puissance de 2, typiquement 2¹¹= 2048 points. Une pondération temporelle, typiquement une pondération de Hanning, peut-être appliquée.

Le module **35** réalise ensuite une première étape **100** de calcul du spectre fréquentiel des valeurs instantanées de tension **Uhp** et de courant **Ihp.** En pratique, l'algorithme connu sous le nom de « fast fourier transform » peut être utilisé pour calculer ces spectres. Par exemple, pour une réactualisation des paramètres du haut-parleur toutes les 15 secondes, l'algorithme « fast fourier transform » peut être configuré avec une fréquence d'échantillonnage de 44100Hz et une captation de 2048 points. Ainsi, 323 paires de spectres de la tension **Uhp** et du courant **Ihp** sont obtenus.

Généralement, les spectres obtenus comportent du bruit. Pour résoudre ce problème, la seconde étape **101** est une exploitation statistique des spectres obtenus, visant notamment à éliminer les spectres inexploitables et à éliminer le bruit par moyennage sur plusieurs mesures. Cette exploitation peut, par exemple, s'appuyer sur l'analyse de l'histogramme des spectres.

L'étape **102** réalise ensuite le calcul de l'impédance dynamique, définie à partir du rapport des spectres de la tension **Uhp** et du courant **Ihp**
A partir de la courbe d'impédance électrique dynamique, il est possible :
d'en analyser le module dans l'étape **103,** et
d'en analyser la phase dans l'étape **104.**

A partir du module de la courbe d'impédance électrique dynamique, l'étape **105** de calcul de la résistance en continu dynamique **Re** est réalisée.

A partir de la phase de la courbe d'impédance électrique dynamique, la fréquence de résonance dynamique **fs,** est calculée dans l'étape **106,** puis la compliance mécanique dynamique **Cms**(x) des suspensions du haut-parleur **13** est estimée à partir de la fréquence de résonance dynamique **fs** dans l'étape **107.**

La valeur de la résistance dynamique en continu **Re** du haut-parleur correspond à la limite du module de l'impédance pour des fréquences tendant vers zéro et la valeur de la fréquence de résonance dynamique **fs** du haut-parleur correspond à la première fréquence non nulle d'annulation de la phase selon les fréquences croissantes.

La compliance mécanique dynamique **Cms*(x)*** des suspensions est estimée à partir de la relation suivante : $Cms \left(x\right) / Cms 0 \left(x\right) = h \left[{\left(fs0/fs\right)}^{2}\right]$ dans laquelle :
**fs0** est la fréquence de résonance nominale du haut-parleur dans son environnement ;
**fs** est la fréquence de résonance dynamique du haut-parleur dans son environnement ;
**Cms0*(x)*** est la compliance mécanique nominale des suspensions du haut-parleur ;
**Cms*(x)*** est la compliance mécanique dynamique des suspensions du haut-parleur ;
***h*** est une fonction reliant *Cms*(*x*)/*Cms*0(*x*) et (*fs*0/*fs*)². Cette fonction est déterminée expérimentalement. En particulier, ***h*** est la fonction « identité » dans le cas d'un haut-parleur à l'air libre.

Ainsi, le module **35** d'ajustement des paramètres électriques et/ou acoustiques permet d'estimer les variations au cours du fonctionnement du haut-parleur **13** des deux paramètres **Re** et **Cms*(x)*** manipulés par le module **32** de détermination des signaux de commande adaptatifs **CmdA, CmdA(c).**

Les figures **9** à **13** illustrent des exemples concrets d'environnement d'un haut-parleur **13** positionné respectivement :
- dans une enceinte acoustique close,
- dans une enceinte acoustique présentant un évent,
- dans une enceinte acoustique présentant un radiateur,
- dans un résonateur acoustique formé de caissons en série reliées par des évents et/ou ponts acoustiques, et
- dans une portière de voiture.

De manière générale et dans chacun de ces exemples, les parties vibrantes de l'ensemble constitué du haut-parleur et de sa charge acoustique sont identifiées.

Au sens de l'invention, les parties vibrantes désignent l'ensemble des parties du haut-parleur et de son environnement dont les vibrations sont directement ou indirectement liées au déplacement de la membrane.

Les parties vibrantes sont respectivement :
- pour la figure 9 : la membrane du haut-parleur **13,**
- pour la figure 10 : la membrane du haut-parleur **13** et l'air dans l'évent **90,**
- pour la figure 11 : la membrane du haut-parleur **13** et la membrane du radiateur **91,**
- pour la figure 12 : la membrane du haut-parleur **13** et l'air dans chacun des évents et/ou ponts acoustiques **93₁-93₍ₚ₋₁₎,** et
- pour la figure 13 : la membrane du haut-parleur **13,** l'air au niveau du court-circuit acoustique **84,** la feuille d'étanchéité **83** et le panneau de porte **85.**

Ces parties vibrantes forment une partition, au sens mathématique, de l'ensemble des parties vibrantes du haut-parleur et de son environnement, du fait d'un couplage, au sens mécanique et/ou acoustique, avec la membrane du haut-parleur.

Les déplacements, supposés uniformes, de chacune de ces parties vibrantes, auxquelles s'ajoute le courant parcourant la bobine mobile du haut-parleur **13,** constituent les variables du système d'équations différentielles couplées.

Ainsi, si n parties vibrantes, autres que la membrane du haut-parleur **13,** sont identifiées, le nombre d'équations différentielles couplées est égal à (***n***+2).

La formulation générale du système d'équations différentielles couplées est alors la suivante :$\left(S\right) \left\{\begin{matrix}u \left(t\right) = Re \times i \left(t\right) + \frac{\partial }{\partial t} \left(Le\left(x, t\right)\times i\left(t\right)\right) + BL \left(x\right) \times \frac{\partial }{\partial t} \left(x\left(t\right)\right) & \left(1\right) \\ BL \left(x\right) \times i \left(t\right) = Mms \times \frac{{\partial }^{2} x \left(t\right)}{\partial {t}^{2}} + Rms \times \frac{\partial x \left(t\right)}{\partial t} + \frac{1}{Cms \left(x\right)} \times x \left(t\right) + \frac{1}{2} \times \frac{\partial Le \left(x\right)}{\partial x} \times {i}^{2} \left(t\right) + f \left(x\left(t\right),x1\left(t\right),…xn\left(t\right)\right) & \left(2\right) \\ {g}_{1} \left(x\left(t\right),x1\left(t\right),…xn\left(t\right)\right) = 0 & \left(3-1\right) \\ {g}_{2} \left(x\left(t\right),x1\left(t\right),…xn\left(t\right)\right) = 0 & \left(3-2\right) \\ … & … \\ {g}_{n} \left(x\left(t\right),x1\left(t\right),…xn\left(t\right)\right) = 0 & \left(3-n\right)\end{matrix}\right.$

Dans cette formulation, l'équation (1) est l'équation différentielle électrique du haut-parleur **13,** décrivant le courant ***i(t)*** parcourant sa bobine, et l'équation (2) est l'équation différentielle mécanique du haut-parleur **13,** décrivant le déplacement ***x*(*t*)** de sa membrane. Les équations différentielles couplées **(3-1)** à **(3-n)** lient le déplacement de la membrane aux déplacements ***x*₁(*t*)-*xₙ*(*t*)** des ***n*** autres parties vibrantes, les fonctions ***f, g*₁** - ***gₙ*** établissant les liens mécaniques ou acoustiques entre les variables *x(t),* ***x*₁(*t*)-*xₙ*(*t*)**.

La figure 9 illustre un exemple concret d'environnement d'un haut-parleur **13** positionné dans une enceinte acoustique close.

Dans ce cas, les variables du système d'équations différentielles couplées sont : le courant traversant la bobine du haut-parleur **13** et le déplacement de sa membrane. Le système s'écrit alors :$\left(Sa\right) \left\{\begin{matrix}u \left(t\right) = Re . i \left(t\right) + \frac{\partial }{\partial t} \left(Le\left(x, t\right).i\left(t\right)\right) + BL \left(x\right) . \frac{\partial }{\partial t} \left(x\left(t\right)\right) & \left(1a\right) \\ BL \left(x\right) . i \left(t\right) = Mms . \frac{{\partial }^{2} x \left(t\right)}{\partial {t}^{2}} + Rms . \frac{\partial x \left(t\right)}{\partial t} + \frac{1}{Cms \left(x\right)} . x \left(t\right) + P 0 . Sd . \left[1-{\left(\frac{V 1}{V 1 + Sd . x \left(t\right)}\right)}^{γ}\right] + \frac{1}{2} . \frac{\partial Le \left(x\right)}{\partial x} . i {\left(t\right)}^{2} & \left(2a\right)\end{matrix}\right.$

Dans ces équations différentielles couplées :
***x(t)*** correspond au déplacement de la bobine du haut-parleur **13 ;**
***V1*** est le volume du caisson **89 ;**
***Sd*** est la surface rayonnante de la membrane du haut-parleur **13** ;
***P0*** est la pression statique atmosphérique ; et
***γ*** = **1,4** est le rapport des chaleurs massiques de l'air à pression et volume constants.

La figure 10 illustre un exemple concret d'environnement d'un haut-parleur **13** positionné dans une enceinte acoustique comportant un évent **90.**

Dans ce cas, les variables du système d'équations différentielles couplées sont : le courant traversant la bobine du haut-parleur **13,** le déplacement de sa membrane et le déplacement de l'air dans l'évent **90.** Le système s'écrit alors :$\left(Sb\right) \left\{\begin{matrix}u \left(t\right) = Re . i \left(t\right) + \frac{\partial }{\partial t} \left(Le\left(x, t\right).i\left(t\right)\right) + BL \left(x\right) . \frac{\partial }{\partial t} \left(x\left(t\right)\right) & \left(1b\right) \\ BL \left(x\right) . i \left(t\right) = Mms . \frac{{\partial }^{2} x \left(t\right)}{\partial {t}^{2}} + Rms . \frac{\partial x \left(t\right)}{\partial t} + \frac{1}{Cms \left(x\right)} . x \left(t\right) + P 0 . Sd \left[1-{\left(\frac{V 1}{V 1 + Sd . x \left(t\right) + S 1 . x 1 \left(t\right)}\right)}^{γ}\right] + \frac{1}{2} . \frac{\partial Le \left(x\right)}{\partial x} . i {\left(t\right)}^{2} & \left(2b\right) \\ 0 = M 1 . \frac{{\partial }^{2} x 1 \left(t\right)}{\partial {t}^{3}} + P 0 . S 1 \left[1-{\left(\frac{V 1}{V 1 + Sd . x \left(t\right) + S 1 . x 1 \left(t\right)}\right)}^{γ}\right] & \left(3b-1\right)\end{matrix}\right.$

Dans ces équations :
***x(t)*** correspond au déplacement de la bobine du haut-parleur **13** ;
***x1(t)*** correspond au déplacement de l'air dans l'évent **90** ;
***V1*** est le volume du caisson **89 ;**
***Sd*** est la surface rayonnante de la membrane du haut-parleur **13** ;
***S1*** est la surface rayonnante de l'évent **90** ;
***P0*** est la pression statique atmosphérique ;
***M1*** est homogène à une masse mécanique; et
***γ*** = **1,4** est le rapport des chaleurs massiques de l'air à pression et volume constants.

La figure 11 illustre un exemple concret d'environnement d'un haut-parleur **13** positionné dans une enceinte acoustique comportant un radiateur **91.**

Dans ce cas, les variables du système d'équations différentielles couplées sont : le courant traversant la bobine du haut-parleur **13,** le déplacement de sa membrane et le déplacement du radiateur **91.** Le système s'écrit alors :$\left(Sc\right) \left\{\begin{matrix}u \left(t\right) = Re . i \left(t\right) + \frac{\partial }{\partial t} \left(Le\left(x, t\right).i\left(t\right)\right) + BL \left(x\right) . \frac{\partial }{\partial t} \left(x\left(t\right)\right) & \left(1c\right) \\ BL \left(x\right) . i \left(t\right) = Mms . \frac{{\partial }^{2} x \left(t\right)}{\partial {t}^{2}} + Rms . \frac{\partial x \left(t\right)}{\partial t} + \frac{1}{Cms \left(x\right)} . x \left(t\right) + P 0 . Sd \left[1-{\left(\frac{V 1}{V 1 + Sd . x \left(t\right) + S 1 . x 1 \left(t\right)}\right)}^{γ}\right] + \frac{1}{2} . \frac{\partial Le \left(x\right)}{\partial x} . i {\left(t\right)}^{2} & \left(2c\right) \\ 0 = M 1 . \frac{{\partial }^{2} x 1 \left(t\right)}{\partial {t}^{2}} + R 1 . \frac{\partial x 1 \left(t\right)}{\partial t} + \frac{1}{{C}_{1}} . x 1 \left(t\right) + P 0 . S 1 \left[1-{\left(\frac{V 1}{V 1 + Sd . x \left(t\right) + S 1 . x 1 \left(t\right)}\right)}^{γ}\right] & \left(3c-1\right)\end{matrix}\right.$

Dans ces équations :
***x(t)*** correspond au déplacement de la bobine du haut-parleur **13** ;
***x1(t)*** correspond au déplacement du radiateur **91** ;
***V1*** est le volume du caisson **89 ;**
***Sd*** est la surface rayonnante de la membrane du haut-parleur **13** ;
***S1*** est la surface rayonnante du radiateur **91** ;
***P0*** est la pression statique atmosphérique ;
***M1*** est homogène à une masse mécanique;
***R1*** est homogène à une résistance mécanique ;
***C1*** est homogène à une compliance mécanique ; et
***γ* = 1,4** est le rapport des chaleurs massiques de l'air à pression et volume constants.

La figure 12 illustre un exemple concret d'environnement d'un haut-parleur **13** positionné dans un résonateur acoustique formé de ***p*** caissons **93₁-93₍ₚ₋₁₎** en séries communiquant par **(*p-*1)** évents et/ou ponts acoustiques.

Dans ce cas, les variables du système d'équations différentielles couplées sont : le courant traversant la bobine du haut-parleur **13,** le déplacement de sa membrane et le déplacement de l'air dans les ***p*-1** évents et/ou ponts acoustiques. Le système s'écrit alors :$\left(Sd\right) \left\{\begin{matrix}u \left(t\right) = Re . i \left(t\right) + \frac{\partial }{\partial t} \left(Le\left(x, t\right).i\left(t\right)\right) + BL \left(x\right) , \frac{\partial }{\partial τ} \left(x\left(t\right)\right) & \left(1d\right) \\ BL \left(x\right) , i \left(t\right) = Mms . \frac{{\partial }^{2} x \left(t\right)}{\partial {r}^{3}} + Rms . \frac{{\partial }_{t \left(t\right)}}{\partial t} + \frac{1}{Cms \left(x\right)} . x \left(t\right) + P 0 . Sd \left[1-{\left(\frac{V 1}{V 1 + Sd . x \left(t\right) - S 1 . x 1 \left(t\right)}\right)}^{γ}\right] + \frac{1}{2} . \frac{\partial Le \left(x\right)}{\partial x} . i {\left(t\right)}^{2} & \left(2d\right) \\ 0 = M 1 . \frac{{\partial }^{2} x 1 \left(t\right)}{\partial {t}^{2}} + R 1 . \frac{{\partial }_{x 1 \left(t\right)}}{\partial t} + \frac{1}{C 1} x 1 \left(t\right) + P 0 . S 1 \left[1-{\left(\frac{V 1}{V 1 + S 1 . x 1 \left(t\right) - Sd . x \left(t\right)}\right)}^{γ}\right] + P 0 . S 1 \left[1-{\left(\frac{V 2}{V 2 + S 1 . x 1 \left(t\right) - S 2 . x 2 \left(t\right)}\right)}^{γ}\right] & \left(3d-1\right) \\ 0 = M 2 . \frac{{\partial }^{2} x 2 \left(t\right)}{\partial {t}^{2}} + R 2 . \frac{{\partial }_{x 2 \left(t\right)}}{\partial t} + \frac{1}{C 2} x 2 \left(t\right) + P 0 . S 2 \left[1-{\left(\frac{V 2}{V 2 + S 2 . x 2 \left(t\right) - S 1 . x 1 \left(t\right)}\right)}^{γ}\right] + P 0 . S 2 \left[1-{\left(\frac{V 3}{V 3 + S 2 . x 2 \left(t\right) - S 3 . x 3 \left(t\right)}\right)}^{γ}\right] & \left(3d-2\right) \\ … & \\ 0 = {M}_{p - 2} . \frac{{\partial }^{2} {N}_{p - 2} \left(t\right)}{\partial {t}^{2}} + {R}_{ρ - 2} . \frac{\partial {x}_{p - z} \left(t\right)}{\partial t} + \frac{1}{{C}_{p - 2}} {x}_{p - 2} \left(t\right) + P 0 . {S}_{p - 2} \left[1-{\left(\frac{{V}_{p - 2}}{{V}_{p - 2} + {S}_{p - 2} . {x}_{p - 2} \left(t\right) - {S}_{p - 2} {x}_{p - 2} \left(t\right)}\right)}^{γ}\right] + P 0 . {S}_{p - 2} \left[1-{\left(\frac{{V}_{p - 2}}{{V}_{p - 2} + {S}_{p - 2} . {x}_{p - 2} \left(t\right) - {S}_{p - 1} . {x}_{p - 1} \left(t\right)}\right)}^{γ}\right] & \left(3d-\left(p-2\right)\right) \\ 0 = {M}_{p - 1} . \frac{{\partial }^{2} {N}_{p - 1} \left(t\right)}{\partial {t}^{2}} + {R}_{ρ - 1} . \frac{\partial {x}_{p - 1} \left(t\right)}{\partial t} + \frac{1}{{C}_{p - 1}} {x}_{p - 1} \left(t\right) + P 0 . {S}_{p - 1} \left[1-{\left(\frac{{V}_{p - 1}}{{V}_{p - 1} + {S}_{p - 1} . {x}_{p - 2} \left(t\right) - {S}_{p - 2} {x}_{p - 2} \left(t\right)}\right)}^{γ}\right] + P 0 . {S}_{p - 1} \left[1-{\left(\frac{{V}_{p}}{{V}_{p} + {S}_{p - 1} . {x}_{p - 1} \left(t\right)}\right)}^{γ}\right] & \left(3d-\left(p-1\right)\right)\end{matrix}\right.$

Dans ces équations :
x(t) correspond au déplacement de la bobine du haut-parleur **13 ;**
***x*₁(*t*)*-x*_{*p*-1}(*t*)** correspondent aux déplacements de l'air dans les évents et/ou ponts acoustiques **93₁-93₍ₚ₋₁₎** ;
***V*₁-*Vₚ*** sont les volumes des caissons **92₁-92₍ₚ₎** ;
***Sd*** est la surface rayonnante de la membrane du haut-parleur **13** ;
***S*₁-*S*_{*p*-1}** sont les surfaces des évents et/ou ponts acoustiques **93₁-93₍ₚ₋₁₎** ;
***P0*** est la pression statique atmosphérique ;
***M*₁*-M*_{*p*-1}** sont homogènes à des masses mécaniques;
***R*₁*-R*_{*p*-1}** sont homogènes à des résistances mécaniques ;
***C*₁-*C*_{*p-*1}** sont homogènes à des compliances mécaniques ; et
**γ = 1,4** est le rapport des chaleurs massiques de l'air à pression et volume constants.

Enfin, la figure 13 illustre un exemple concret d'environnement d'un haut-parleur **13** positionné dans une portière de véhicule.

Une portière de véhicule est schématisée, de manière simplifiée, par un haut-parleur **13** monté sur une face avant **81** d'un caisson. Ce caisson est fermé par une face arrière **82,** délimitant ainsi un volume **88.** Un panneau de porte **85** est également fixé sur la face avant **81** du caisson. Pour intégrer le haut-parleur **13,** un volume périphérique **86** est formé entre la face avant **81** du caisson et le panneau de porte **85.**

Ces volumes **86, 88** sont typiquement remplis par de l'air. En outre, ces volumes d'air **88** et **86** sont reliés par des ponts acoustiques comportant potentiellement un court-circuit acoustique franc **84** et au moins une feuille d'étanchéité **83** assimilable à une membrane. Le haut-parleur **13** rayonne dans l'habitacle et peut être recouvert d'une mousse à cellules ouvertes ou d'une grille **87** pour améliorer l'esthétisme de la portière. Toutefois, étant donné la transparence acoustique importante de cette mousse ou grille, cet organe **87** ne sera pas pris en considération dans cette schématisation. Le panneau de porte **85** est quant à lui acoustiquement assimilable à une membrane rayonnant également dans l'habitacle.

Dans ce cas, les variables du système d'équations différentielles sont : le courant traversant la bobine du haut-parleur **13,** le déplacement de sa membrane, le déplacement de l'air au niveau du court-circuit acoustique **84,** le déplacement de la feuille d'étanchéité **83** et le déplacement du panneau de porte **85.** Le système s'écrit alors :$\left(Se\right) \left\{\begin{matrix}u \left(t\right) = Re . i \left(t\right) + \frac{\partial }{\partial t} \left(Le\left(x, t\right).i\left(t\right)\right) + BL \left(x\right) \frac{\partial }{\partial t} \left(x\left(t\right)\right) & \left(1e\right) \\ BL \left(x\right) . i \left(t\right) = Mms . \frac{{\partial }^{2} x \left(t\right)}{\partial {t}^{2}} + Rms . \frac{\partial x \left(t\right)}{\partial t} + \frac{2}{Cms \left(x\right)} . x \left(t\right) + P 0 . Sd \left[1-{\left(\frac{V 2}{V 2 + S 1 x 1 \left(t\right) + S 2 x 2 \left(t\right) - S 3 x 3 \left(t\right)}\right)}^{γ}\right] + \frac{1}{2} ⋅ \frac{\partial Le \left(x\right)}{\partial x} ⋅ i {\left(t\right)}^{2} & \left(2e\right) \\ 0 = M 1 . \frac{{\partial }^{2} x 2 \left(t\right)}{\partial {t}^{3}} + P 0 . S 1 \left[1-{\left(\frac{V 1}{V 1 + Sd . x \left(t\right) + V 2 . x 1 \left(t\right) + S 2 . x 2 \left(t\right)}\right)}^{γ}\right] + P 0 . S 1 \left[1-{\left(\frac{V 2}{V 2 + S 1 . x 1 \left(t\right) + V 3 . x 2 \left(t\right) - S 3 . x 3 \left(t\right)}\right)}^{γ}\right] & \left(3e-1\right) \\ 0 = M 2 . \frac{{\partial }^{2} x 2 \left(t\right)}{\partial {t}^{2}} + R 2 . \frac{\partial x 2 \left(t\right)}{\partial t} + \frac{1}{C 2} x 2 \left(t\right) + P 0 . S 2 \left[1-{\left(\frac{V 1}{V 1 + Xd . x \left(t\right) + S 1 . rl \left(t\right) + S 2 . x 2 \left(t\right)}\right)}^{γ}\right] + P 0 . S 2 \left[1-{\left(\frac{V 2}{V 2 + S 1 . x 1 \left(t\right) + V 3 . x 2 \left(t\right) - S 3 . x 3 \left(t\right)}\right)}^{γ}\right] & \left(3e-2\right) \\ 0 = M 3 . \frac{{\partial }^{2} x 3 \left(t\right)}{\partial {t}^{2}} + R 3 . \frac{\partial x 3 \left(t\right)}{\partial t} + \frac{1}{C 3} x 3 \left(t\right) + P 0 . S 3 \left[1-{\left(\frac{{V}_{2}}{V 1 + Xd . x \left(t\right) - S 1 . rl \left(t\right) + S 2 . x 2 \left(t\right)}\right)}^{γ}\right] & \left(3e-3\right)\end{matrix}\right.$

Dans ces équations :
***x(t)*** correspond au déplacement de la bobine du haut-parleur **13** ;
***x1(t)*** est le déplacement de l'air au niveau du court-circuit acoustique **84 ;**
***x2(t)*** est le déplacement de la feuille d'étanchéité **83** ;
***x3(t)*** est le déplacement du panneau de porte **85 ;**
***V1*** est le volume du caisson **88 ;**
***V2*** est le volume périphérique **86 ;**
***Sd*** est la surface rayonnante de la membrane du haut-parleur **13** ;
***S1*** est la section du court-circuit acoustique **84** ;
***S2*** est la surface de la feuille d'étanchéité **83** ;
***S3*** est la surface rayonnante du panneau de porte **85** ;
***P0*** est la pression statique atmosphérique ;
***M1**, **M2, M3*** sont homogènes à des masses mécaniques ;
***R2, R3*** sont homogènes à des résistances mécaniques ;
***C2, C3*** sont homogènes à des compliances mécaniques ; et
**γ = 1,4** est le rapport des chaleurs massiques de l'air à pression et volume constants.

Les paramètres ***M*₁*-M*_{*p*-1}** , ***R*₁** - ***R*_{*p-*1}** , ***C*₁-*C*_{*p*-1}** apparaissant dans les systèmes d'équations [Math4] à [Math7], et donc implicitement dans les fonctions ***f, g*₁*-gₙ*** de [Math2], peuvent être par exemple déterminés expérimentalement à partir de mesures d'impédance électrique réalisées aux bornes du haut-parleur à différentes fréquences dont le nombre est supérieur ou égal au nombre de paramètres à déterminer.

Typiquement, si **M** désigne le nombre de paramètres à déterminer et si ***N*** désigne le nombre de fréquences considérées, avec ***N* ≥ *M,*** le jeu **P** de paramètres cherchés pourra être estimé par la technique des moindres carrés, en cherchant à minimiser la fonction ***σ*(*P*)** définie comme suit : $σ \left(P\right) = {\sum }_{n = 1}^{N} {\left|{Z}_{m}\left({f}_{i}\right)-{Z}_{t}\left({f}_{i}, P\right)\right|}^{2}$

Dans cette expression,
***Zₘ*(*fᵢ*)** désigne l'impédance électrique complexe mesurée à la fréquence ***fᵢ,***
***Zₜ*(*fᵢ, P***) désigne l'impédance électrique complexe théorique à la fréquence ***fᵢ*** déduite de l'équation électrique du modèle avec le jeu de paramètres ***P*,**
**|*Zₘ*(*fᵢ*)** *-* ***Zₜ*(*fᵢ, P*)|** désigne le module de la différence entre les impédance complexes ***Zₘ*(*fᵢ*)** et ***Zₜ*(*fᵢ, P***), et
***σ*(*P*)** désigne la somme des carrés de ces modules **|*Zₘ*(*fᵢ*)** *-* ***Zₜ*(*fᵢ,P*)|**

Afin d'optimiser l'efficacité de la détermination, et donc la convergence vers le jeu de paramètres ***P*** cherché, il est souhaitable de choisir des fréquences ***f*₁*-f_{N}*** pour lesquelles les modules des différences d'impédances électriques entre haut-parleur monté dans son environnement et haut-parleur à l'air libre sont aussi grands que possible.

En outre, l'évolution en fonction du temps de la résistance en courant continu **Re** et de la compliance mécanique des suspensions du haut-parleur **Cms*(x)*** peuvent être estimés à partir de la tension **Uhp** et du courant **Ihp** mesurés sur le haut-parleur. Le dispositif peut donc comporter une bouche de contre-réaction du courant et de la tension transmis au haut-parleur **13** pour transmettre ces valeurs au module de traitement **35,** ledit module **35** délivrant les valeurs de **Re** et **Cms*(x)*** au module **32** de détermination du signal de commande adaptatif **CmdA.**

Ce système d'équations différentielles couplées permet ainsi de modéliser fidèlement le comportement du haut-parleur **13** dans son environnement réel. De préférence, le module de détermination **32** reçoit des mesures de paramètres de fonctionnement du haut-parleur **13,** de sorte que le système d'équations différentielles couplées du module de détermination **32** intègre également l'évolution des paramètres du haut-parleur **13** au cours du temps.

Pour conclure, l'invention permet d'obtenir une modélisation plus efficace que les systèmes existants puisque le haut-parleur est modélisé dans son environnement réel. A titre d'exemple, la figure 14 illustre l'évolution des déplacements de la membrane du haut-parleur **13** avec le dispositif de traitement **Di** et sans le dispositif de traitement **Dsi** de l'invention pour un balayage sinusoïdal en tension d'amplitude 10Vrms imposé sur le signal analogique d'entrée **Si.** Tel qu'illustré sur la figure 14, les distorsions présentes sans le dispositif de traitement **Dsi** de l'invention sont pratiquement toutes supprimées par le dispositif de traitement **30a-30f** de l'invention.

En outre, l'invention permet également d'améliorer le contrôle de l'utilisateur sur l'ensemble du système audio intégrant le dispositif de traitement **30a-30f** puisque l'utilisateur peut faire le choix de continuer à monter le volume sans être bridé lorsque le module de détermination **32** détecte le seuil d'apparition des non-linéarités.

## Revendications

1. Dispositif de traitement (30a-30f) d'un signal d'entrée (Si), générant un signal de sortie (So) conçu pour alimenter un haut-parleur (13) directement ou indirectement par l'intermédiaire d'un amplificateur (18), ledit dispositif comportant une ligne de traitement (Lt) comprenant :
un module d'estimation (31) des déplacements attendus (Da) du haut-parleur (13) en fonction du signal d'entrée (Si) ; et
un module de détermination (32) d'un signal de commande adaptatif (CmdA) à transmettre au haut-parleur (13), c'est-à-dire un signal déterminé numériquement à partir d'un déplacement attendu de la membrane ; et le dispositif de traitement (30a-30f) comporte en outre :
au moins une ligne de transmission (L1, L2, L2') du signal d'entrée (Si) délivrant au moins un signal de commande non adaptatif (Cmdl, Cmd2), c'est-à-dire un signal provenant directement ou indirectement du signal d'entrée (Si) ; et
un sommateur (14) délivrant le signal de sortie (So) en réalisant la somme du signal de commande adaptatif (CmdA) et de l'au moins un signal de commande non adaptatif (Cmdl, Cmd2),
le module de détermination (32) étant configuré pour résoudre un système d'équations différentielles couplées visant à déterminer le signal à transmettre au haut-parleur (13) pour obtenir le déplacement attendu de la membrane, le système d'équations différentielles couplées représentant le haut-parleur (13), considéré comme transducteur non linéaire,
**caractérisé en ce que** les équations différentielles couplées représentent également l'environnement du haut-parleur (13).

2. Dispositif de traitement selon la revendication 1, ***dans lequel*** la ligne de traitement (Lt) comporte un filtre passe-bas (16) et une ligne de transmission (L1) du signal d'entrée (Si) comporte un filtre passe-haut (15).

3. Dispositif de traitement selon la revendication 2, ***caractérisé en ce que*** le dispositif de traitement (30a-30f) comporte deux lignes de transmission (L1, L2, L2') du signal d'entrée (Si) délivrant deux signaux de commande non adaptatifs (Cmdl, Cmd2) :
une première ligne de transmission (L1) comportant le filtre passe-haut (15) ; et
une seconde ligne de transmission (L2, L2') comportant un filtre passe-bas (17, 17').

4. Dispositif de traitement selon l'une des revendications 1 à 3, ***dans lequel*** la ligne de traitement (Lt) et l'au moins une ligne de transmission (L1, L2, L2') comportent un pondérateur appliquant une pondération (α, β, γ).

5. Dispositif de traitement selon l'une des revendications 1 à 4, ***dans lequel,*** lorsque le signal de sortie (So) correspond à un signal en courant, le module d'estimation (31) est connecté sur la tension du signal d'entrée (Si) alors que l'au moins une ligne de transmission (L1, L2, L2') est connectée sur une modélisation du courant parcourant la bobine du haut-parleur (13), issue du signal d'entrée (Si), le module de détermination (32) étant configuré pour déterminer un signal de commande adaptatif (CmdA) en courant.

6. Dispositif de traitement selon l'une des revendications 1 à 5, ***dans lequel*** l'au moins une ligne de transmission (L1, L2, L2') et/ou ladite ligne de traitement (Lt) comportent un compresseur et/ou limiteur (21, 21') configuré pour brider le signal de commande (Cmd2, CmdA) s'il dépasse un seuil de dégradation du haut-parleur (13) et un compresseur et/ou limiteur (11) pour filtrer les solutions non réalistes sur lesquelles peut converger ledit module de détermination (32).

7. Dispositif de traitement selon l'une des revendications 1 à 6, ***dans lequel*** ladite ligne de traitement (Lt) comporte un compresseur et/ou limiteur (10) configuré pour brider le signal de commande (CmdA) s'il dépasse un seuil de dégradation du haut-parleur (13).

8. Dispositif de traitement selon l'une des revendications 1 à 7, ***dans lequel*** le module de détermination (32) reçoit des mesures de paramètres de fonctionnement du haut-parleur (13) de sorte que le système d'équations différentielles couplées du module de détermination (32) intègre également l'évolution des paramètres du haut-parleur (13) au cours du temps.

9. Dispositif selon l'une des revendications 1 à 8, ***dans lequel*** le signal d'entrée (Si) et/ou le signal de sortie (So) est un signal analogique.

10. Système audio intégrant un dispositif de traitement (30a-30f) selon l'une des revendications 1 à 8, générant le signal de sortie (So) à partir du signal d'entrée (Si), et un haut-parleur (13) connecté au signal de sortie (So) par l'intermédiaire d'un amplificateur (18).

11. Enceinte acoustique comportant un caisson (89) et un système audio selon la revendication 10 ; les 'équations différentielles couplées représentant :
- la définition géométrique et les caractéristiques du haut-parleur (13) ; et
- les dimensions du caisson (89).

12. Enceinte acoustique selon la revendication 11, ***caractérisée en ce qu***'elle comporte au moins un évent (90) ; les 'équations différentielles couplées représentant de plus :
- les caractéristiques de l'au moins un évent (90).

13. Enceinte acoustique selon la revendication 11, ***caractérisée en ce qu***'elle comporte au moins un radiateur (91) ; les équations différentielles couplées représentant de plus :
- les caractéristiques de l'au moins un radiateur (91).

14. Résonateur acoustique comportant au moins deux caissons (92₁ - 92*ₚ*) communiquant par au moins un évent et/ou au moins un pont acoustique et intégrant un système audio selon la revendication 10 ; les équations différentielles couplées représentant :
- la définition géométrique et les caractéristiques du haut-parleur (13) ;
- les dimensions de chaque caisson (92₁ - 92*ₚ*); et
- les caractéristiques de l'au moins un évent et/ou l'au moins un pont acoustique (93₁ - 93_{*p-*1}).

15. Portière sonorisée de véhicule intégrant un système audio selon la revendication 10.

16. Portière sonorisée de véhicule selon la revendication 15, ***caractérisée en ce que*** les équations différentielles couplées représentent :
- la définition géométrique et les caractéristiques du haut-parleur (13) ;
- les caractéristiques du panneau de porte (85) ;
- les dimensions des différents volumes (86, 88) de la portière : le volume du caisson (88) intégrant le haut-parleur (13) et le volume périphérique (86) formé entre une face avant (81) dudit caisson et le panneau de porte (85) ; et
- les caractéristiques des ponts acoustiques entre ces volumes (86, 88) de la portière, les ponts acoustiques étant constitués par au moins une feuille d'étanchéité (83) et d'éventuels courts-circuits acoustiques (84).

## Patentansprüche

1. Vorrichtung zur Verarbeitung (30a-30f) eines Eingangssignals (Si), die ein Ausgangssignal (So) erzeugt, bestimmt zur Einspeisung in einen Lautsprecher (13), direkt oder indirekt über einen Verstärker (18), diese Vorrichtung umfasst eine Verarbeitungsleitung (Lt), die aus Folgendem besteht:
ein Modul zum Schätzen (31) der erwarteten Bewegungen (Da) des Lautsprechers (13) auf der Grundlage des Eingangssignals (Si); und
ein Modul zur Bestimmung (32) eines adaptiven Steuersignals (CmdA), das an den Lautsprecher (13) zu übertragen ist, also ein Signal, das digital bestimmt wird auf Grundlage einer erwarteten Bewegung der Membran; und
die Verarbeitungsvorrichtung (30a-30f) enthält außerdem:
mindestens eine Übertragungsleitung (L1, L2, L2') für das Eingangssignal (Si), die mindestens ein nicht-adaptives Steuersignal (Cmdl, Cmd2) liefert, das heißt ein Signal, das direkt oder indirekt vom Eingangssignal (Si) stammt; und
einen Summierer (14), der das Ausgangssignal (So) liefert, durch Addition des adaptiven Steuersignals (CmdA) und des mindestens einen nicht-adaptiven Steuersignals (Cmdl, Cmd2),
das Bestimmungsmodul (32) ist konfiguriert zur Lösung eines Systems gekoppelter Differentialgleichungen, die zum Ziel haben, das an den Lautsprecher (13) zu übertragende Signal zu bestimmen, um die erwartete Membranbewegung zu erhalten, das Systems gekoppelter Differentialgleichungen repräsentiert dabei den Lautsprecher (13), der als nichtlinearere Wandler betrachtet wird,
**dadurch gekennzeichnet, dass** die Differentialgleichungen auch die Umgebung des Lautsprechers (13) repräsentieren).

2. Verarbeitungsvorrichtung nach Anspruch 1, ***bei der*** die Verarbeitungsleitung (Lt) einen Tiefpassfilter (16) enthält und eine Übertragungsleitung (L1) des Eingangssignal (Si) einen Hochpassfilter (15) enthält.

3. Verarbeitungsvorrichtung nach Anspruch 2, ***dadurch gekennzeichnet, dass*** die Verarbeitungsvorrichtung (30a-30f) zwei Übertragungsleitungen , (L1, L2, L2') des Eingangssignals (Si) enthält, die zwei nicht adaptive Steuersignale (Cmdl, Cmd2) liefern: eine erste Übertragungsleitung (Ll), die den Hochpassfilter (15) enthält; und eine zweite Übertragungsleitung (L2, L2'), die einen Tiefpassfilter (17, 17') enthält.

4. Verarbeitungsvorrichtung nach einem der Ansprüche 1 bis 3, ***bei der*** die Verarbeitungsleitung (Lt) und die mindestens eine Übertragungsleitung (L1, L2, L2') einen Gewichter enthält, der eine Gewichtung (α, β, γ) anlegt.

5. Verarbeitungsvorrichtung nach einem der Ansprüche 1 bis 4, ***bei der,*** wenn das Ausgangssignal (So) einem Stromsignal entspricht, das Schätzmodul (31) mit der Spannung des Eingangssignals (Si) verbunden ist, während die mindestens eine Übertragungsleitung (L1, L2, L2') mit einer Modellierung des durch die Spule des Lautsprechers (13) fließenden Stroms, der aus dem Eingangssignal (Si) hervorgegangen ist, verbunden ist, das Bestimmungsmodul (32) ist konfiguriert zur Bestimmung eines adaptiven Stromsteuersignals (CmdA).

6. Verarbeitungsvorrichtung nach einem der Ansprüche 1 bis 5, ***bei der*** die mindestens eine Übertragungsleitung (L1, L2, L2') und/ oder die erwähnte Verarbeitungsleitung (Lt) einen Kompressor und/ oder Begrenzer (21, 21') enthält, konfiguriert zur Begrenzung des Steuersignals (Cmd2, CmdA) wenn es einen Verschlechterungsgrenzwert des Lautsprechers (13) übersteigt und einen Kompressor und/ oder Begrenzer (11) zur Filterung nicht realistischer Lösungen, auf die dieses Bestimmungsmodul (32) konvergieren kann.

7. Verarbeitungsvorrichtung nach einem der Ansprüche 1 bis 6, ***bei der*** die erwähnte Verarbeitungsleitung (Lt) einen Kompressor und/ oder Begrenzer (10) enthält, konfiguriert zur Begrenzung des Steuersignals (CmdA) wenn es einen Verschlechterungsgrenzwert des Lautsprechers (13) übersteigt.

8. Verarbeitungsvorrichtung nach einem der Ansprüche 1 bis 7, ***bei der*** das Bestimmungsmodul (32) Messungen der Funktionsparameter des Lautsprechers (13) erhält, so dass das System der gekoppelten Differentialgleichungen des Bestimmungsmoduls (32) auch die Entwicklung der Lautsprecherparameter (13) über die Zeit integriert.

9. Vorrichtung nach einem der Ansprüche 1 bis 8, ***bei der*** das Eingangssignal (Si) und/ oder das Ausgangssignal ein analoges Signal ist.

10. Audio-System mit einer Verarbeitungsvorrichtung (30a-30f) nach einem der Ansprüche 1 bis 8, das das Ausgangssignal (So) ausgehend vom Eingangssignal (Si) erzeugt,
und einem Lautsprecher (13), verbunden mit dem Ausgangssignal (So) über einen Verstärker (18).

11. Akustisches Gehäuse, bestehend aus einem Kasten (89) und einem Audio-System nach Anspruch 10;
die gekoppelten Differentialgleichungen repräsentieren dabei:
- die geometrische Definition und die Eigenschaften des Lautsprechers (13); und
- die Abmessungen des Kastens (89).

12. Akustisches Gehäuse nach Anspruch 11, ***dadurch gekennzeichnet, dass*** es mindestens einen Kanal (90); enthält, die gekoppelten Differentialgleichungen repräsentieren außerdem:
- die Eigenschaften des mindestens einen Kanals (90).

13. Akustisches Gehäuse nach Anspruch 11, ***dadurch gekennzeichnet, dass*** es mindestens einen Radiator (91) enthält; die gekoppelten Differentialgleichungen repräsentieren außerdem
- die Eigenschaften des mindestens einen Radiators (91).

14. Akustik-Resonator, mit mindestens zwei Kästen (92₁ - 92_{ρ}) die über mindestens einen Kanal und/ oder mindestens eine Schallbrücke verbunden sind und der ein Audio-System nach Anspruch 10 enthält; die gekoppelten Differentialgleichungen repräsentieren:
- die geometrische Definition und die Eigenschaften des Lautsprechers (13); und
- die Abmessungen jedes Kastens (93₁ - 93_{ρ}); und
- die Eigenschaft des mindestens einen Kanal und/ oder der mindestens einen Schallbrücke (93₁ - 93_{ρ-1}).

15. Fahrzeugtür mit Lautsprecher mit einem Audio-System nach Anspruch 10.

16. Fahrzeugtür mit Lautsprecher nach Anspruch 15, ***dadurch gekennzeichnet, dass*** die gekoppelten Differentialgleichungen repräsentieren:
- die geometrische Definition und die Eigenschaften des Lautsprechers (13); und
- die Eigenschaften der Türverkleidung (85);
- die Abmessungen der verschiedenen Volumina (86, 88) der Tür: das Volumen des Kastens (88), der den Lautsprecher (13) enthält und das Umfangsvolumen (86), gebildet zwischen einer Vorderseite (81) dieses Kastens und der Türverkleidung (85); und
- die Eigenschaften der Schallbrücken zwischen diesen Volumina (86, 88) der Tür, die Schallbrücken bestehen dabei aus mindestens einer Abdichtung (83) und eventuellen akustischen Kurzschlüssen.

## Claims

1. A device (30a-30f) for processing an input signal (Si), generating an output signal (So) designed to feed a loudspeaker (13), directly or indirectly, through an amplifier (18), wherein said device includes a processing line (Lt) comprising:
a module (31) for estimating the expected movements (Da) of the loudspeaker (13) as a function of the input signal (Si); and
a module (32) for determining an adaptive control signal (CmdA) to be transmitted to the loudspeaker (13), *i.e.,* a signal determined digitally from an expected displacement of the membrane; ***and*** the processing device (30a-30f) further comprises:
at least one transmission line (L1, L2, L2') of the input signal (Si) delivering at least one non-adaptive control signal (Cmdl, Cmd2), *i.e.,* a signal originating, directly or indirectly, from the input signal (Si); and
an adder (14) delivering the output signal (So) by summing the adaptive control signal (CmdA) and the at least one non-adaptive control signal (Cmd1, Cmd2),
wherein the determination module (32) is configured to solve a system of coupled differential equations aimed at determining the signal to be transmitted to the loudspeaker (13) in order to obtain the expected displacement of the membrane, the system of coupled differential equations representing the loudspeaker (13), considered as a nonlinear transducer, ***characterized in that*** the coupled differential equations also represents the environment of the loudspeaker (13).

2. The processing device according to claim 1, ***wherein*** the processing line (Lt) comprises a low-pass filter (16) and a transmission line (L1) of the input signal (Si) comprises a high-pass filter (15).

3. The processing device according to claim 2, ***characterized in that*** the processing device (30a-30f) comprises two transmission lines (L1, L2, L2') of the input signal (Si) delivering two non-adaptive control signals (Cmd1, Cmd2):
a first transmission line (L1) comprising the high-pass filter (15); and
a second transmission line (L2, L2') comprising a low-pass filter (17, 17').

4. The processing device according to one of claims 1 to 3, ***wherein*** the processing line (Lt) and the at least one transmission line (L1, L2, L2') comprise a weigher applying a weighting (α, β, γ).

5. The processing device according to one of claims 1 to 4, ***wherein,*** when the output signal (So) corresponds to a current signal, the estimation module (31) is connected to the voltage of the input signal (Si) while the at least one transmission line (L1, L2, L2') is connected to a model of the current flowing through the coil of the loudspeaker (13), coming from the input signal (Si), the determination module (32) being configured to determine an adaptive control signal (CmdA) in current.

6. The processing device according to one of claims 1 to 5, ***wherein*** the at least one transmission line (L1, L2, L2 ') and/or said processing line (Lt) comprise a compressor and/or limiter (21, 21') configured to restrict the control signal (Cmd2, CmdA) if it exceeds a degradation threshold of the loudspeaker (13) and a compressor and/or limiter (11) for filtering out unrealistic solutions on which said determination module (32) may converge.

7. The processing device according to one of claims 1 to 6, ***wherein*** said processing line (Lt) comprises a compressor and/or limiter (10) configured to restrict the control signal (CmdA) if it exceeds a degradation threshold of the loudspeaker (13).

8. The processing device according to one of claims 1 to 7, ***wherein*** the determination module (32) receives measurements of operating parameters of the loudspeaker (13) so that the system of coupled differential equations of the determination module (32) also integrates the evolution of the parameters of the loudspeaker (13) over time.

9. The device according to one of claims 1 to 8, ***wherein*** the input signal (Si) and/or the output signal (So) is an analog signal.

10. An audio system incorporating a processing device (30a-30f) according to one of claims 1 to 8, generating the output signal (So) from the input signal (Si), and a loudspeaker (13) connected to the output signal (So) through an amplifier (18).

11. An acoustic enclosure comprising a box (89) and an audio system according to claim 10; the coupled differential equations representing:
- the geometric definition and the characteristics of the loudspeaker (13); and
- the dimensions of the box (89).

12. The acoustic enclosure according to claim 11, ***characterized in that*** it comprises at least one vent (90); the coupled differential equations representing furthermore:
- the characteristics of the at least one vent (90).

13. The acoustic enclosure according to claim 11, ***characterized in that*** it comprises at least one radiator (91); the coupled differential equations representing furthermore:
- the characteristics of the at least one radiator (91).

14. An acoustic resonator comprising at least two boxes (92₁-92ₚ) communicating through at least one vent and/or at least one acoustic bridge and incorporating an audio system according to claim 10; the coupled differential equations representing:
- the geometric definition and the characteristics of the loudspeaker (13);
- the dimensions of each box (92₁-92ₚ); and
- the characteristics of the at least one vent and/or the at least one acoustic bridge (93₁-93ₚ₋₁)

15. A vehicle door equipped for sound incorporating an audio system according to claim 10.

16. The vehicle door equipped for sound according to claim 15, ***characterized in that*** the coupled differential equations represent:
- the geometric definition and the characteristics of the loudspeaker (13);
- the characteristics of the door panel (85);
- the dimensions of the different volumes (86, 88) of the door: the volume of the box (88) incorporating the loudspeaker (13) and the peripheral volume (86) formed between a front face (81) of said box and the panel door (85); and
- the characteristics of the acoustic bridges between these door volumes (86, 88), the acoustic bridges being constituted by at least one sealing sheet (83) and optional short-circuits (84).
